# DEMANDE DE BREVET EUROPEEN

(11) **EP 1 098 232 A1**
(43) Date de publication de la demande: **09.05.2001**
(21) Numéro de dépôt: 99121858.7
(22) Date de dépôt: 04.11.1999
(51) Int. Cl.: G04B 37/08

(54) **Boîte pour instrument de petit volume comportant un fond manuellement amovible**

(71) Demandeur: ASULAB S.A., CH-2501 Bienne (CH)
(72) Inventeur: Ruffieux, Patrick, 2525 Le Landeron (CH)
(74) Mandataire: Ravenel, Thierry Gérard Louis

(57) **Abrégé**

La boîte de montre comprend une carrure (2) et un fond amovible (3). Le fond (3) est maintenu sous la carrure au moyen d'au moins un rail (5), ce rail présentant une première portion (7) arrangée pour être glissée dans une rainure (9) pratiquée dans la carrure (2) et une seconde portion (11) arrangée pour coiffer un bord (13) du fond (3). Sans l'aide d'outils, l'usager peut extraire le rail, enlever le fond et échanger la ou les piles alimentant le mouvement.

## Description

La présente invention est relative à une boîte pour instrument de petit volume, notamment une montre, comprenant une carrure et un fond amovible appliqué sous la carrure.

Ce genre de boîte est couramment utilisée pour habiller une montre-bracelet. Le fond peut être soit vissé, soit cranté avec éventuellement interposition entre le fond et la carrure d'une garniture d'étanchéité. Poser ou déposer un tel fond ne peut se faire qu'à l'aide d'outils particuliers et ces opérations sont généralement réservées à un horloger, comme cela est apparent dans les deux constructions prises en exemple ci-dessous :

Le document CH 251 447 montre un fond ajusté à cran sous une carrure. La boîte comprend une carrure-lunette, un cadre d'emboîtage ajusté librement dans la carrure, une glace dont le talon est serré entre le rebord intérieur de la carrure-lunette et le cadre d'emboîtage, et un fond. Le fond est ajusté librement dans la carrure et est pressé contre un paquetage compressible garnissant la face inférieure du cadre d'emboîtage, par deux leviers pivotant chacun sur une arête que présente intérieurement chacun des deux côtés opposés portant les anses de la carrure.

Le document CH 329 625 montre un fond appliqué sous une carrure au moyen d'un système à vis. Cette montre comprend une glace dont le bord rabattu vers l'extérieur est pressé contre un joint par un cercle d'encageage sur lequel il repose. Pour maintenir ce dernier dans la boîte, et pour qu'il exerce une pression contre le rebord, le fond, dont le pourtour est rectangulaire comme la carrure, est ajusté dans l'entrée inférieure de celle-ci et présente, sur sa face extérieure, un logement annulaire, dont la paroi extérieure est tangente aux côtés de l'entrée et ouverte à ces endroits de tangence. Dans ce logement est disposée une bague ronde, filetée extérieurement et se vissant dans la carrure aux endroits de tangence susmentionnés. Des encoches facilitent son vissage et son dévissage.

Dans les types de construction sommairement décrits ci-dessus comme dans toutes les autres constructions connues à ce jour, si, pour fonctionner, la montre est équipée d'une pile, l'usager n'aura d'autres ressources que de confier cette montre à un homme du métier pour changer la pile arrivée en fin de vie.

Il est vrai que pour pallier cet inconvénient, certains fonds de boîte sont équipés d'une trappe de pile qui consiste en un bouchon vissé ou fixé à baïonnette dans le fond, ce bouchon étant muni d'une fente de vis qui permet à l'usager d'ouvrir lui-même la trappe au moyen d'une pièce de monnaie, comme cela est mis en oeuvre par exemple sur la montre Swatch (marque déposée).

Cette solution cependant ne saurait convenir à une pile, ou autre source d'énergie de grand diamètre comme on en trouve dans des montres-pager ou encore dans des montres équipées d'un système GPS. Elle ne saurait pas convenir non plus à une montre particulière possédant au moins deux piles. Pour ce type d'instrument de petit volume, il est donc nécessaire de trouver une solution qui permette de déposer tout le fond afin d'accéder librement à la pile (ou aux piles) qui doit (doivent) être échangée (échangées), cet accès devant rester simple à mettre en oeuvre par l'usager, et cela sans devoir faire appel à un outil quelconque.

On notera encore que dans ce type d'instrument (pager ou GPS par exemple) la source d'alimentation doit être échangée fréquemment, cela étant dû à la forte consommation du système. Cet échange doit donc pouvoir être effectué rapidement et cela par l'usager lui-même qui gardera sur lui des piles de rechange.

Pour résoudre ce problème, la présente invention propose un fond maintenu sous la carrure au moyen d'au moins un rail, ce rail présentant une première portion longitudinale arrangée pour être glissée dans une rainure pratiquée dans la carrure et une seconde portion longitudinale arrangée pour coiffer un bord du fond quand ladite première portion est introduite dans ladite rainure pour fixer ledit fond sous ladite carrure.

Les caractéristiques et avantages de la présente invention ressortiront de la description qui va suivre, faite en regard du dessin annexé et donnant, à titre d'exemple explicatif, mais nullement limitatif, plusieurs formes avantageuses de réalisation de l'invention, dessin dans lequel :
- la figure 1 est une vue en perspective du dessous de la boîte selon l'invention, et selon son acception la plus évoluée,
- la figure 2 est une coupe dans la boîte de la figure 1, coupe opérée selon la ligne ll-ll,
- la figure 3 est une coupe dans la boîte de la figure 1, coupe opérée selon la ligne lll-lll,
- la figure 4 est une vue en perspective éclatée des pièces obturant le dos de la carrure de la boîte selon l'invention,
- la figure 5 montre un système de blocage possible du fond de boîte sur la carrure,
- la figure 6 est une vue en coupe partielle de la boîte selon l'invention et selon son acception la plus simple, et
- la figure 7 est une coupe partielle montrant une variante de construction à celle présentée en figure 2.

La vue en perspective de la figure 1 présente une boîte de montre 1 selon la présente invention et selon son acception la plus évoluée. On reconnaît une carrure 2 à laquelle sont intégrées diverses cornes 30 qui serviront à attacher les brins d'un bracelet. A l'intérieur de cette carrure 2 prend place le mouvement de la montre ainsi que tous les composants qui peuvent l'accompagner, comme, par exemple une électronique pager ou GPS ainsi qu'une source d'énergie se présentant sous la forme d'une ou de deux piles. Un fond amovible 3 est appliqué sous la carrure 2. Si nécessaire, une garniture d'étanchéité 4 (voir figures 2 et 3) est interposée entre la carrure 2 et le fond 3.

Comme le montre la figure 1, la boîte de l'invention est remarquable en ce que le fond 3 est maintenu sous la carrure 2 au moyen de deux rails 5 et 6 situés de part et d'autre du fond 3. Comme cela est visible sur la figure 2 qui est une coupe selon la ligne ll-ll de la figure 1, le rail 5 présente une première portion longitudinale 7 arrangée pour être glissée dans un logement ou rainure 9 pratiqué dans la carrure 2. Le rail 5 présente aussi une seconde portion longitudinale 11 arrangée pour coiffer un bord 13 du fond 3 quand ladite première portion 7 est introduite dans ledit logement ou rainure 9. La figure 2 montre aussi le rail 6 construit analogiquement au rail 5. Ainsi le rail 6 présente une première portion longitudinale 8 arrangée pour être glissée dans un logement ou rainure 10 pratiqué dans la carrure 2. Le rail 6 présente aussi une seconde portion longitudinale 12 arrangée pour coiffer un bord 14 du fond 3 quand ladite première portion 8 est introduite dans ledit logement ou rainure 10. On comprendra donc que quand les rails 5 et 6 sont en place le fond 3 est fixé sous la carrure 2.

Pour compléter la boîte 1 représentée aux figures 2 et 3, la carrure 2 porte sur sa partie supérieure une lunette 31 sous laquelle est appliquée une glace 32. L'étanchéité entre la lunette 31 et la glace 32 est assurée par une garniture 33. L'étanchéité entre la lunette 31 et la carrure 2 est assurée par une garniture 34.

L'invention pourrait s'arrêter là et se contenter de disposer deux rails 5 et 6 pour bloquer le fond 3 sous la carrure 2. Dans ce cas, pour déposer le fond 3, l'usager fait glisser l'un après l'autre les rails 5 et 6 hors de leur logement respectif, après quoi le fond 3 peut être enlevé. Pour faciliter cette extraction chacun des rails peut être pourvu d'une excroissance à son extrémité (non représentée sur les dessins). Pour fermer la boîte on applique le fond 3 sous la carrure 2 et on fait glisser d'abord la première portion 7 du rail 5 dans sa rainure 9, la seconde portion 11 de ce rail appuyant alors sur le bord 13 du fond 3, puis la première portion 8 du rail 6 dans sa rainure 10, la seconde portion de ce rail appuyant alors sur le bord 14 du fond 3. Dans le cas qui vient d'être exposé, on notera que les rails sont indépendants l'un de l'autre et pas nécessairement parallèles entre eux.

On a cependant jugé utile et commode de réunir les deux rails 5 et 6 par une traverse 15 comme cela est représenté sur les figures 1, 3, 4 et 5. La traverse 15 forme avec les rails 5 et 6, disposés parallèlement, un étrier référencé 16 et qui est bien apparent sur les figures 1 et 4. Cet étrier 16 a l'avantage de présenter d'une part une seule et unique pièce de fermeture moins difficile à égarer et d'autre part des moyens de préhension 17 pour extraire simultanément et manuellement les rails 5 et 6 hors de leur logement respectif 9 et 10 pour séparer ainsi le fond 3 de la carrure 2. Un exemple de moyens de préhension va être décrit maintenant :

Le moyen de préhension 17 est illustré sur les figures 1 et 3. La traverse 15 est munie d'un bourrelet 18 et le fond 3 est muni d'une creusure ou onglet 19 qui fait face au bourrelet 18. Pour extraire l'étrier 16, on glisse un ongle dans la creusure 19 jusqu'à ce que la pointe de l'ongle appuie sur le bourrelet 18. On exerce avec l'ongle une force (flèche A) contre le bourrelet 18 ce qui a pour effet de dégager la traverse 15 de la carrure 2 (flèche B) et d'extraire les rails 5 et 6 de leur logement.

La figure 4 illustre les opérations à effectuer pour fermer la boîte. On commence par appliquer le fond 3 sous la carrure 2 dans le sens de la flèche C. On maintient sous le fond 3 une certaine force pour écraser quelque peu la garniture d'étanchéité 4 pendant qu'on introduit l'extrémité des rails 5 et 6 dans leur logement et qu'on les glisse, dans le sens de la flèche D, jusqu'au fond de leur logement, en pressant sur la traverse 15.

Pour faire pendant au bourrelet 18 et assurer ainsi une certaine symétrie au fond 3, on a équipé le fond d'un second bourrelet 35 (figures 1 et 3).

Une fois en place et comme décrit ci-dessus, l'extérieur 16 n'est pas assuré contre une extraction intempestive due, par exemple, à un objet se présentant devant les moyens de préhension dont est pourvue la traverse 15. Pour éviter cela, on peut équiper le fond 3 d'un cran 20 comme le montre la figure 5. Ce cran 20 est susceptible de recevoir un verrou 21 disposé sur la traverse 15. Ce verrou présente, par rapport à la traverse 15, une élasticité suffisante pour fléchir lorsqu'il bute par son plan incliné 36 sur l'arête 37 du fond 3 jusqu'à ce que sa pointe tombe dans le cran 20. Pour dégager le verrou, il suffit d'agir avec un ongle sur le plan 36 pour le faire fléchir et dégager ainsi tout l'étrier 16.

La coupe de la figure 6 présente une boîte de montre 1 selon la présente invention et selon son acception la plus simple. Ici, le fond 3 est maintenu sous la carrure 2 au moyen d'un seul rail 5, qui présente, rappelons-le, une première portion longitudinale 7 arrangée pour être glissée dans une rainure 9 pratiquée dans la carrure 2 et une seconde portion longitudinale 11 arrangée pour coiffer un bord 13 du fond 3. Dans ce cas, comme cela apparaît sur la partie droite de la figure 6, l'autre bord 45 du fond 3 se termine en pointe, arrangée pour être logée dans une rainure 9 ménagée dans la carrure 2. Pour appliquer le fond 3 sous la carrure 2, on commence par introduire sous un certain angle l'arête pointue 45 dans la rainure 9. On rabat ensuite le fond 3 sous la carrure 2 et l'on fixe le fond 3 en introduisant le rail 5.

Qu'il s'agisse de l'acception la plus simple de l'invention (figure 6) ou de son acception la plus évoluée (figure 2), les rails 5, 6 présentent une section droite en forme de Z, la première portion longitudinale 7 comportant un premier talon rectangulaire glissé dans la rainure 9 et la seconde portion longitudinale 11 comportant un second talon rectangulaire dont la face supérieure 40 appuie sur le bord 13 du fond 3 (voir figure 6).

L'invention n'est pas limitée à cette section droite qui peut prendre d'autres profils comme par exemple, celui montré en figure 7. Ici, la première portion longitudinale 7 du rail 5 comporte un talon rectangulaire glissé dans la rainure 9 et la seconde portion longitudinale 11 du rail 5 comporte un coin présentant une face inclinée 41 arrangée pour appuyer sur un bord 13 du fond 3, ce bord étant taillé en biseau.

L'invention qui vient d'être décrite montre qu'un instrument de petit volume peut être muni d'un fond qui peut être posé ou déposé sans l'aide d'outil par l'usager. Ainsi, si une pile doit être échangée fréquemment, cet usager n'a-t-il pas à demander l'aide d'un spécialiste.

## Revendications

1. Boîte (1) pour instrument de petit volume, notamment une montre, comprenant une carrure (2) et un fond (3) amovible appliqué sous la carrure, caractérisée par le fait que le fond est maintenu sous la carrure au moyen d'au moins un rail (5), ce rail présentant une première portion longitudinale (7) arrangée pour être glissée dans une rainure (9) pratiquée dans la carrure (2) et une seconde portion longitudinale (11) arrangée pour coiffer un bord (13) du fond (3) quand ladite première portion est introduite dans ladite rainure pour fixer ledit fond sous ladite carrure.

2. Boîte selon la revendication 1, caractérisée par le fait qu'une garniture (4) d'étanchéité est interposée entre la carrure (2) et le fond (3).

3. Boîte selon la revendication 1, caractérisée par le fait que le rail (5) présente une section droite en forme de Z, la première portion longitudinale (7) comportant un premier talon rectangulaire glissé dans la rainure (9) et la seconde portion longitudinale (11) comportant un second talon rectangulaire dont la face supérieure (40) appuie sur le bord (13) du fond (3).

4. Boîte selon la revendication 1, caractérisée par le fait que la première portion longitudinale (7) du rail (5) comporte un talon rectangulaire glissé dans la rainure (9) et que la seconde portion longitudinale (11) du rail (5) comporte un coin présentant une face inclinée (41) arrangée pour appuyer sur un bord (13) du fond (3), ce bord étant taillé en biseau.

5. Boîte selon la revendication 1, caractérisée par le fait que le fond (3) est maintenu sous la carrure (2) au moyen de deux rails (5, 6) situés de part et d'autre du fond, ces rails présentant chacun une première portion longitudinale (7, 8) arrangée pour être glissée dans une rainure (9, 10) respective pratiquée dans la carrure (2) et une seconde portion longitudinale (11, 12) arrangée pour coiffer un bord (13, 14) respectif du fond (3).

6. Boîte selon la revendication 5, caractérisée par le fait que les deux rails (5, 6) sont disposés parallèlement et qu'ils sont réunis par une traverse (15) pour former un étrier (16), la traverse étant équipée de moyens de préhension (17) pour extraire manuellement les rails hors de leur logement respectif (9, 10) et séparer ainsi le fond (3) de la carrure (2).

7. Boîte selon la revendication 6, caractérisée par le fait que la traverse (15) est munie d'un bourrelet (18) et que le fond (3) est muni d'une creusure (19) faisant face au bourrelet pour permettre, au moyen d'un ongle, l'extraction de l'étrier (16).

8. Boîte selon la revendication 6, caractérisée par le fait que le fond (3) est muni d'un cran (20) susceptible de recevoir un verrou (21) disposé sur la traverse (15) pour bloquer le fond sous la carrure (2) quand l'étrier (16) est en place.
